# EUROPÄISCHE PATENTSCHRIFT

(11) **EP 0 852 926 B1**
(45) Veröffentlichungstag und Bekanntmachung des Hinweises auf die Patenterteilung: **16.04.2003**
(21) Anmeldenummer: 97122470.4
(22) Anmeldetag: 19.12.1997
(51) Int. Cl.: A47K 3/30, E06B 7/22

(54) **Dichtung für eine Duschabtrennung**
Seal for a shower partition
Joint pour une cloison de douche

(30) Priorität: 14.01.1997 DE 19700886
(43) Veröffentlichungstag der Anmeldung: 15.07.1998
(73) Patentinhaber: DORMA GmbH + Co. KG, 58256 Ennepetal (DE)
(72) Erfinder: Munch, Paul-Jean, 68910 Labaroche (FR)

(56) Entgegenhaltungen:
- DE-A- 4 115 542
- DE-C- 3 838 590
- GB-A- 1 554 941
- GB-A- 2 036 840
- US-A- 4 463 523
- US-A- 5 417 272

## Beschreibung

Die Erfindung betrifft eine Dichtung für eine Duschabtrennung mit mindestens einem beweglichen Element, das im geschlossenen Zustand an seinen Längskanten mit Dichtungsleisten, die Magnetstreifen beinhalten, ausgestattet ist. Dabei können die Elemente auch als Flügel ausgeführt sein.

Eine gattungsgemäße Dichtung gemäß dem Oberbegriff des Patentanspruches 1 ist aus der DE-A-197 07 128 bekannt geworden.

Weitere Magnet- und Dichtungsleisten sind beispielsweise den Figuren der deutschen Patentschrift 41 06 235 zu entnehmen. Dabei ist deutlich gezeigt, dass die Dichtungsleisten auf die Längskanten der verschwenkoder verfahrbaren Flügel aufgedrückt werden und somit beim Auftreffen der Längskanten zweier Flügel eine Abdichtung zwischen beiden Flügeln gewährleisten. Diese Dichtungsleisten beinhalten jedoch keine Magnetstreifen.

In dem deutschen Gebrauchsmuster 81 26 649 wird ein Magnetleistenverschluss, insbesondere für Duschabtrennungs-Schiebetüren, beschrieben. Dabei ist eine Magneteinlage innerhalb einer aus flexiblem Material bestehenden Umhüllung verwendet worden. Zwischen der Magneteinlage und dem eigentlichen Befestigungsbereich der Dichtungsleiste an einem Metallprofil, nämlich einer Halteleiste, befindet sich eine Balgleiste, die dazu dient, Toleranzen der Duschkonstruktion und des Gebäudes bei der Anpressung der Magnetleisten gegeneinander auszugleichen. Die Balgleiste ist dabei als in sich geschlossene Leiste ausgeführt und kann aufgrund der Konstruktion nur für bestimmte Anwendungsbereich eingesetzt werden, dieses insbesondere unter Einsatz zusätzlicher Metallprofile.

Ein flexibler Magnetstreifen, der durch eine Klebeschicht an einem Fensterrahmen befestigt werden kann, zeigt die US 4,510,986. Nach Aufbringung eines solchen Streifens kann davor eine weitere Scheibe oder ein Fliegengitter angebracht werden.

Bei den seit Jahren auf dem Markt befindlichen Dichtungsleisten, die alle auf dieLängskantender Flügel aufgesteckt oder aufgeschoben werden, ist die Konstruktion so angelegt, dass die Dichtungsleiste aus einem Kunststoff besteht, der U-förmig einerseits geformt ist, um entsprechend der Glasstärke hier ohne weitere Klebstoffe auf den Scheibenrand aufgedrückt zu werden. Auf der gegenüberliegenden Seite befindet sich innerhalb der Dichtungsleiste der eine Magneteinlage, vorzugsweise aus Magnetgummi, die mit einer zweiten auf der gegenüberliegenden Seite befindlichen Magneteinlage des zweiten Flügels die sichere Abdichtung einer Duschkabine gegen austretendes Wasser sicherstellt. Da die U-förmigen Schenkel der Dichtungsleiste eine entsprechende Vorspannung haben, damit eine dauerhafte Befestigung mit der Glasscheibe der Flügel sichergestellt ist, und dieser Teil der Dichtung insbesondere ins Auge fällt, wobei der anschließende Teil mit der Magneteinlage einen anderen Koeffizienten in seiner Flexibilität beinhalten muss, werden derartige Dichtungen aufgrund der im Laufe der Jahre austretenden Weichmacher aus dem Kunststoff unansehnlich, d. h. sie vergilben, wobei ferner diese selbsthaftende Dichtungsleiste auch in dem Klemmbereich Schmutz zwischen dem Glas und dem Kunststoff aufnimmt, welches durch Reinigung nicht oder nur sehr schwer zu entfernen ist. Ein anderes Material zur Anwendung zu bringen ist nicht möglich, denn selbst bei der Verwendung von Metalleisten würde sich im Klemmbereich such dort Schmutz zwischen Glas und Klemmleiste im Laufe der Jahre niederschlagen. Da die Ansichtsfläche für den Betrachter relativ groß ist, wirken sich derartige Materialverfärbungen im Laufe der Zeit sehr unschön auf das Gesamterscheinungsbild der ansonsten stets mit gleichbleibender Qualität erhaltenden übrigen Duschteile.

Die Aufgabe der Erfindung ist es, die aufgezeigten Mängel des Standes der Technik, nämlich die breite Ansichtsfläche und die damit verbundenen Materialveränderungen, insbesondere in der Farbe, auszumerzen. Darüber hinaus soll die Befestigung der Dichtung schnell und einfach ohne Silikon für alle Ausführungen (unterschiedliche Winkelstellungen) von Duschkabinen durchführbar sein, ohne zusätzliche Bearbeitung der Längskanten (anschrägen).

Die Aufgabe wird gemäß der Lehre des Patentanspruches 1 gelöst. Dafür wird eine Dichtung verwendet, die aus einer mit entsprechender Viskosität ausgestatteten Ummantelung einer Magneteinlage so gestaltet ist, dass sie auf der der Anlagefläche vorzugsweise gegenüberliegenden Seite eine selbstklebende Schicht aufweist, die dazu geeignet ist, auf der Längsseite, d. h. auf der Kante eines Flügels oder feststehenden Elementes aufgeklebt zu werden, d. h. es brauchen keine Profile, ob in Kuststoff oder Metall, eingesetzt werden. Die Verklebung kann durch einen entsprechenden innerhalb eines geringen Rücksprunges, d. h. durch leichte Vorsprünge definierten Bereich geschehen, wobei es je nach Klebstoff auch möglich ist, die Vorsprünge entfallen zu lassen, jedoch kann auch als Ersatz einer Klebeschicht ein doppelseitiges Klebeband verwendet werden, was zum einen mit der Dichtung und zum anderen später bei der Montage der Dichtung durch Abziehen eines Schutzbandes mit der Glaskante des Flügels oder des Elementes bzw. beider Glaskanten verbunden wird. Durch diese Art der Ausführung einer Dichtung wird der sichtbare Bereich der Dichtung wesentlich verringert, so dass dem Betrachter keine vergilbenden Dichtungsleisten mehr ins Auge stechen, d. h. es liegt durch die Dichtung keine Glasüberdeckung vor.

Die Anlagefläche mit der Magneteinlage weist eine gewölbte Form auf, um so eine ästhetische Anpassung an entsprechend gestaltete Duschen sicherzustellen. Dabei kann die Dichtung sowohl aus Kunststoff als auch aus einem entsprechend zu verarbeitenden Gummi bzw. Gummigemisch bestehen. Eine derartige Dichtung ist für alle Arten von Duschabtrennungen (Ecklösungen, Rundduschen usw.) einsetzbar.

Durch die erfindungsgemäße selbstklebende Dichtung wird gleichzeitig ein Kantenschutz für die aufeinandertreffenden Flügel gewährleistet. Ferner ist es möglich, erst auf der Baustelle nach Ausrichtung und Montage der gesamten Duschanlage durch Abziehen eines Abdeckstreifens von dem Klebebereich der Dichtung, um die darunter befindliche selbstklebende Beschichtung freizulegen, diese Dichtung mit dem Glasflügel bzw. feststehenden Element zu verbinden. Neben den bereits vorerwähnten Gummi- und Kunststoffmaterialien eignen sich auch Weich-PVC bzw. Neopren oder alle weiteren durch Wasser nicht aufquellbaren Kunststoffe, die dauerfest und elastisch sind. Bei der nachfolgenden Beschreibung wird der Einfachheit halber nur von Flügeln die Rede sein, wobei es sich jedoch auch um feststehende Seitenteile in Form von Elementen analog handeln kann.

Die Figuren 1 bis 5 und die zugehörige Beschreibung zeigen Ausführungsarten von Dichtungen, die jedoch nicht vom Patentanspruch 1 gedeckt sind.
- Figur 1:: Universaldichtung mit offener Dämmzone
- Figur 2:: Universaldichtung mit offener Dämmzone unter einem bestimmten Winkel
- Figur 3:: zwei aneinanderstoßende Flügel mit Dichtungen gemäß der Figuren 1 und 2
- Figur 4 :: Lösung mit Dichtungen mit Dämmzone unter einem Winkel von 135°
- Figur 5:: Ecklösung mit Dichtungen mit Dämmzone

Die Erfindung wird anhand von verschiedenen möglichen schematisch dargestellten Ausführungsbeispielen näher erläutert. Es zeigt:
- Figur 6:: Dichtung mit runder Anlagefläche zweier in einer Ebene aufeinanderstoßender Flügel
- Figur 7:: Dichtung mit runder Anlagefläche zweier unter einem Winkel aufeinanderstoßender Flügel

In der Figur 1 wird eine Dichtung 1 wiedergegeben, die an einer Längskante 18 eines Flügels 2 angebracht ist. Dabei ist die Dichtung 1 so ausgeführt, dass in dem Bereich der Längskante 18 der Flügel 2, 16 eine Klebeschicht 3 vorhanden ist, die den Verbund zwischen der Dichtung 1 und den Flügeln 2, 16 dauerhaft sicherstellt. Die Klebeschicht 3 ist dabei innerhalb von Vorsprüngen 4 oder ohne Vorsprünge je nach Klebstoffart derart aufgebracht, dass eine sichere Befestigung der Dichtung 1 an den Längskanten 18 möglich ist. Andererseits ist die Klebeschicht 3 mit einer Seitenwand 5 der Dichtung 1 dauerhaft verbunden. Die Seitenwand 5 kann dabei starr oder flexibel sein, wobei im nachfolgenden Text nur noch von Seitenwand gesprochen wird. Als Klebeschicht 3 können entsprechend aufzubringende Klebstoffe bzw. auch doppelseitige Klebebänder verwendet werden. Im Anschluss an die Seitenwand 5 schließt sich im Bereich der Vorsprünge 4 auf der entgegengesetzten Seite eine weiche, verformbare Seitenwand 14 an, die in einer Begrenzungswand 10 endet. Der von den Seitenwänden 5, 14 sowie 10 umfasste offene Hohlraum 15 ist als Dämmzone ausgebildet, d. h. dieser Bereich ist verformbar. An die Begrenzungswand 10 schließt sich eine Magneteinlage 9 an, die ebenfalls durch äußere Begrenzungswände 11, 12 und eine Anlagefläche 8 eingeschlossen wird. Wie die Figur 3 deutlich macht, sind beim Aufeinanderfahren der Flügel 2, 16 die Dämmzonen 15 der Dichtungen 1 jeweils wirksam geworden, und durch die Magneteinlagen 9 ist eine dauerhafte sichere Verschließung des Duschbereiches gegen austretendes Wasser sichergestellt.

In der Figur 2 ist die gleiche Dichtung 1 noch einmal wiedergegeben, nur ist hier deutlich die Verformbarkeit der weichen Seitenwand 14 zu erkennen, was den Einsatz unter verschiedenen Winkelstellungen möglich macht, ohne Zusatzprofil und entsprechende Bearbeitung der Längskanten jedoch unter bestimmten Winkelgraden. Dieses macht z. B. das Ausführungsbeispiel der Figur 4 sehr deutlich.

Eine Ausführungsform, bei der die Flügel 2, 16 gerade vor aneinanderstoßen und mit Dichtungen 1 der vorbeschriebenen Art ausgestattet sind, zeigt die Figur 3. Der offene Hohlraum 15 bildet hier eine gute und sichere Pufferzone.

Dass es möglich ist, mit den in den Figuren 1 und 3 beschriebenen Ausführungen der Dichtungen nach dem erfindungsgemäßen Gegenstand auch Ausführungen im Bereich von unterschiedlichen Gradzahlen der Flügel bzw. der feststehenden Elemente auszuführen, zeigen die Figuren 4 und 5. Hier wird in einem Bereich von annähernd 135° und 90° die Anwendung der Dichtungen 1 wiedergegeben.

Das gleiche gibt das Ausführungsbeispiel der Figur 5 wieder, bei dem eine Ecklösung, nämlich von annähernd 90° wiedergegeben ist. Dagegen zeigt das Ausführungsbeispiel, dass auch bei dieser Art keine besondere Schleifarbeit der Längskanten 18 notwendig ist.

Um die erfindungsgemäße Dichtung noch universeller einsetzen zu können, zeigen die Figuren 6 und 7 eine Dichtung 7, die nach vorbeschriebener Art an den Längskanten 18 der Flügel 2, 16 befestigt wird, jedoch im Bereich einer Anlagefläche 20 eine Wölbung, die einem Radius folgen kann, aufweist. Innerhalb des Dichtungsmaterials ist wiederum eine Magneteinlage 9 eingebettet, hinter der sich ein Hohlraum 13 zur Anlagedämmung befinden kann, so dass aufgrund der gewölbten Ausführungsform stets unabhängig von dem Winkel der Ausführung der Duschwände damit größtmöglicher Toleranzausgleich sichergestellt ist, um so Ausführungen aller Duschen möglich zu machen, ohne Zusatzprofile bzw. Bearbeitung der Längskanten 18 der Flügel.

### Bezugszeichen

- 1: Dichtung
- 2: Flügel (Element)
- 3: Klebeschicht
- 4: Vorsprung
- 5: Seitenwand
- 7: Dichtung
- 8: Anlagefläche
- 9: Magneteinlage
- 10: Begrenzungswand
- 11: Begrenzungswand
- 12: Begrenzungswand
- 13: Hohlraum
- 14: weiche Seitenwand
- 15: offener Hohlraum
- 16: Flügel (Element)
- 18: Längskante des Flügels
- 20: gewölbte Anlagefläche

## Patentansprüche

1. Dichtung (1) für eine Duschabtrennung mit mindestens einem beweglichen Element (2, 16), wobei die Dichtung eine Magneteinlage (9) und eine Befestigungswand (5) aufweist, mit der sie an einer schmalen Stirnfläche des Elementes (2, 16) angebracht ist, **dadurch gekennzeichnet, dass** die Breite der Befestigungswand (5) der Breite der schmalen Stirnfläche des Elementes (2, 16) entspricht, dass die Befestigungswand (5) eine Klebschicht (3) aufweist, mit der sie an der Stirnkante des Elementes (2, 16) befestigt werden kann, und dass auf der der Befestigungswand (5) gegenüberliegenden Seite eine gewölbte Anlagefläche (20) mit darin enthaltener Magneteinlage (9) vorhanden ist.

2. Dichtung für eine Duschabtrennung nach Anspruch 1, **dadurch gekennzeichnet, dass** die Dichtung (1) aus Kunststoff besteht.

3. Dichtung für eine Duschabtrennung nach den vorhergehenden Ansprüchen, **dadurch gekennzeichnet, dass** die Dichtung (1) aus Gummi bzw. einer Gummimischung besteht.

## Claims

1. Seal (1) for a shower partioning, comprising at least one mobile element (2, 16), the seal presenting a magnetic insert (9) and an attachment wall (5) by means of which it is mounted to a narrow fore-part of the element (2, 16), **characterised in that** the width of the attachment wall (5) corresponds to the width of the narrow fore-part of the element (2, 16), **in that** the attachment wall (5) presents an adhesive layer (3) by means of which it can be fastened to the fore-part of the element (2, 16), and **in that** a bulged locating surface (20), including therein a magnetic insert (9), exists on the opposite side of the attachment wall (5).

2. Seal for a shower partioning according to claim 1, **characterised in that** the seal (1) is made from plastic material.

3. Seal for a shower partioning according to the preceding claims, **characterised in that** the seal (1) is made from rubber respectively a rubber combination.

## Revendications

1. Joint d'étanchéité (1) pour une cloison de douche comportant au moins un élément mobile (2, 16), le joint présentant un insert magnétique (9) et une paroi de fixation (5) par laquelle il peut être monté sur une face étroite frontale de l'élément (2, 16),
**caractérisé en ce que**
la paroi de fixation (5) a une largeur correspondant à celle de la face frontale de l'élément (2, 16) et porte sur une face une couche adhésive (3) par laquelle elle peut être fixée au bord frontal de l'élément (2, 16), tandis que sa face opposée présente une surface bombée de contact (20) avec, à l'intérieur, un insert magnétique (9).

2. Joint d'étanchéité selon la revendication 1,
**caractérisé en ce que**
le joint (1) est en matériau plastique.

3. Joint d'étanchéité selon l'une quelconque des revendications précédentes,
**caractérisé en ce que**
le joint (1) est fait de caoutchouc ou d'un mélange à base de caoutchouc.
